# EUROPÄISCHE PATENTSCHRIFT

(11) **EP 0 356 705 B1**
(45) Veröffentlichungstag und Bekanntmachung des Hinweises auf die Patenterteilung: **20.10.1993**
(21) Anmeldenummer: 89113667.3
(22) Anmeldetag: 25.07.1989
(51) Int. Cl.: B41F 33/00

(54) **Datenerfassung für Farbregelanlagen**
Data reading unit for an ink control devices
Lecture de données pour un dispositif de réglage de l'encre

(30) Priorität: 30.08.1988 DE 3829341
(43) Veröffentlichungstag der Anmeldung: 07.03.1990
(73) Patentinhaber: M.A.N.-ROLAND Druckmaschinen Aktiengesellschaft, 63012 Offenbach (DE)
(72) Erfinder: Zingher, Oded, D-8755 Alzenau (DE); Wührl, Arno, D-6052 Mülheim/Main (DE); Behrendt, Ullrich, D-6072 Dreieich (DE); Schäfer, Ralf, D-6093 Flörsheim/Wicker (DE); Ziesing, Günter, D-6054 Rodgau 5 (DE)
(74) Vertreter: Marek, Joachim, Dipl.-Ing.

(56) Entgegenhaltungen:
- EP-A- 0 136 520
- EP-A- 0 228 347
- EP-A- 0 255 924
- CH-A- 665 390
- DE-A- 3 226 144
- FR-A- 2 394 398
- FR-A- 2 512 950
- GB-A- 2 000 082

## Beschreibung

Die Erfindung betrifft ein Verfahren und eine Vorrichtung nach dem Oberbegriff von Anspruch 1 sowie eine Vorrichtung zur Durchführung des Verfahrens gemäß dem Oberbegriff von Anspruch 2.

Es ist heute vielfach üblich an Druckmaschinen Regeleinrichtungen für die Farbzufuhr einzusetzen. Dabei müssen Daten über den Zustand des jeweils bedruckten Bildes erfaßt und mit Solldaten, die vorher erfaßt wurden, verglichen werden. Die Einrichtung zur Durchführung dieser Verfahren enthalten in aller Regel eine densitometrische Meßanlage, eine Rechenanlage zur Erfassung und Auswertung der Daten und Farbdosiereinrichtungen, die fernverstellbar sind. Diese Anlagen sind sehr aufwendig, da beispielsweise die densitometrischen Meßeinrichtungen als automatische und motorisch betriebene Densitometer gebaut werden. Außerdem ist auf jedem Druckbogen eine spezielle Druckkontrolleiste vorzusehen, in der Meßfelder enthalten sind, die die Rechenanlage für die Bewertung der Druckqualität benötigt.

Eine Farbauftragssteuerung bei einer Druckmaschine mittels automatisch bewegbaren Meßkopf, der einen mitgedruckten Kontrollstreifen abtastet, sowie die Gewinnung von Meßdaten mittels frei beweglichen Handmeßkopf ist aus der EP 0 228 347 A1 bekannt. Die EP 0 255 924 A2 beschreibt ebenfalls die Möglichkeit der Meßwertgewinnung direkt im Bild, wobei ein Handmeßgerät (Densitometer) Verwendung findet. Zur Vermeidung von Makulatur wird auf den Mitdruck eines Extra-Druckkontrollstreifens verzichtet. Die EP 0 136 520 A3 beschreibt eine Einrichtung zum Aufnehmen densitometrischer Werte von einem Druckkontrollstreifen mittels eines Handdensitometers. Um die Lage der ausgemessenen Meßfelder zu bestimmen sind insbesondere unterhalb des Auflagetisches Absolut-Positionsgeber vorgesehen, deren Signale neben den eigentlichen Meßsignalen des Densitometers rechnerisch ausgewertet werden.

Der vorliegenden Erfindung liegt somit die Aufgabe zugrunde, bei gleichbleibend hoher Güte der Farbregelung ein Verfahren sowie eine Vorrichtung gemäß dem jeweiligen Oberbegriff von Anspruch 1 bzw. 2 derartig weiterzubilden, so daß der maschinelle Aufwand erheblich reduziert und auf die Anbringung spezieller Druckkontrolleisten verzichtet werden kann, wobei aber die Datenerfassung weiterhin sicher durchführbar sein soll.

Gelöst wird diese Aufgabe verfahrensmäßig durch Anspruch 1 und vorrichtungsmäßig durch Anspruch 2.

Das geschilderte Verfahren und die zugehörige Vorrichtung haben den Vorteil, daß aufwendige Meßanlagen für die Datenerfassung nicht mehr notwendig sind. Mit dem flexibel anwendbaren Handdensitometer bzw. Handspektralphotometer ist es möglich, beliebig auf einem Druckbogen Daten abzunehmen. Die mit dem Densitometer bzw. Spektralphotometer zusammenarbeitende Anzeigeeinrichtung stellt dabei sicher, daß die Daten an der richtigen Stelle, auch zum richtigen Zeitpunkt und auch in datentechnisch sauberer Art und Weise erfaßt werden. Damit sind keine speziellen Druckkontrolleisten mehr für die Regelung der Farbzufuhr notwendig. Außerdem ist das eingesetzte Densitometer bzw. Spektralphotometer auch für spezielle Messungen in nicht bei der Farbregelung verwendeten Bereichen zu benützen.

Das Verfahren und die Vorrichtung werden im Folgenden anhand von Figuren näher beschrieben.

Im einzelnen zeigen:
- Fig. 1: einen Druckbogen mit Bildzonen,
- Fig. 2: das System zur Bildzonendefinition,
- Fig. 3: das System zum Betrieb des Handdensitometers und
- Fig. 4: einen Handdensitometer mit Anzeigeeinrichtung.

In Fig. 1 ist das Schema eines Druckbogens dargestellt, wie er in der Realität vorkommen kann. Hierbei sind in verschiedenen Feldern unterschiedliche Druckmuster angeordnet. Z.B. könnte ein Teil der Druckfläche mit Text und ein anderer Teil mit Bildern belegt sein. Häufig ist der Aufbau eines solchen Satzes spaltenförmig angeordnet. Im Extremfall ist ein Druckbogen in beispielsweise 8 oder 16 gleich große Felder unterteilt und damit auch in 4 oder 8 gleich breite Spalten zu unterteilen. Im gezeigten Schema sind die auftretenden Spalten mit A, B und C bezeichnet. Bei der Farbzufuhr im Farbwerk einer Druckmaschine kann nun diese Aufteilung berücksichtigt werden, daher wurde vorgeschlagen, die Druckfläche in Zonen, die in Längsrichtung des Bogens parallel nebeneinander liegen, zu unterteilen. Die Bildzonen A, B und C können zur Farbregelung verwendet werden.

In Fig. 2 ist die Einrichtung schematisch dargestellt, mit der die Definition der Bildzonen durchgeführt werden kann. Hierin ist ein Rechner 1 vorhanden, der Datenverarbeitungsaufgaben und Organisationsaufgaben übernimmt. An den Rechner 1 ist ein Bildzonenspeicher 2 angeschlossen. Der Bildzonenspeicher 2 steht wiederum mit einer Eingabeeinrichtung 3 in Verbindung. In der Eingabeeinrichtung 3 ist es möglich zu definieren, an welchen Positionen eines Druckbogens Begrenzungen für Bildzonen gesetzt werden sollen. Dies kann z.B. über die an Farbregelanlagen vorhandene Tastatur parallel zu einem aufgelegten Druckbogen geschehen. Es ist aber auch möglich dazu visuelle Hilfsmittel eines Personal-Comuters zu verwenden, auf dessen Bildschirm den Bildzonen angepaßte Markierungen zu erzeugen sind. Beispielsweise wird das durch Symbole für Farbdosierelemente, entsprechend der Anordnung innerhalb der Druckmaschine, gemacht. Mit dem Rechner 1 ist weiterhin eine Datenerfassungseinrichtung 4 verbunden, deren Daten in einem Bilddatenspeicher 5 abgelegt werden. Der Rechner ist schließlich über einen Datenbus 6 mit einer Vielzahl von Farbdosiereinheiten 7 verbunden. Der Rechner 1 stellt demnach die Verbindung zum einen zwischen dem Bildzonenspeicher und den Farbdosiereinheiten und zum anderen auch zwischen den Bilddaten und den Farbdosiereinheiten her. Das geschieht in der Form, daß beim Regeln einer bestimmten Bildzone, z.B. Bildzone B der Rechner 1 aufgrund seiner Verbindung zum Bildzonenspeicher 2 nur die Farbdosiereinheiten 7 ansteuert, die auch zur Bildzone B gehören. Weiterhin werden die Bilddaten, die durch die Messung mit der Datenerfassungseinrichtung 4 gewonnen werden, im Bilddatenspeicher 5 auf die jeweilige Bildzone bezogen abgedeckt. Dazu ist der Rechner 1 in der Lage, da er immer die Bildzonenzuordnung im Bildzonenspeicher abfragen kann.

Die Erfassung der Bilddaten erfolgt durch eine Anordnung, wie sie in Fig. 3 dargestellt ist. Dazu ist der Rechner 1, wie geschildert, mit dem Bildzonenspeicher 2 und dem Bilddatenspeicher 5 verbunden. Die Datenerfassungseinrichtung 4 besteht aus einem Densitometer 8 und einer Anzeigeeinrichtung 9, 10. Innerhalb des Rechners 1 ist zusätzlich eine Auswerteeinheit 11 vorgesehen. Sie ist mit der Anzeigeeinrichtung 10 und dem Densitometer 8 verbunden.

Bei der Datenerfassung, respektive bei der Messung von Farbdichtewerten, wird mit der Anordnung in folgender Weise verfahren: Nachdem der Rechner zur Messung von Bilddaten intialisiert wurde, gibt er an der Anzeigeeinrichtung 9 die Messung frei. Mit Hilfe von Leuchtdioden kann eine Bereitschaftsanzeige erzeugt werden. Gleichzeitig wird anhand der Auswerteeinrichtung 11 die Zuordnung zur jeweiligen Bildzone in der Anzeigeeinrichtung 10 dargestellt. Dies kann eine Digitalanzeige sein. Damit kann der Drucker sofort ersehen, ob das Densitometer bereit ist und in welcher Bildzone er messen soll. Nachdem der-Drucker gemessen hat, werden die Daten in die Auswerteeinrichtung 11 übertragen und auf Plausiblität sowie Vollständigkeit überprüft. Während der Messung zeigt im übrigen die Anzeigeeinrichtung 9 an einer ihrer Leuchtdioden an, daß das Densitometer jetzt für andere Arbeiten gesperrt ist. Die in die Auswerteeinrichtung 11 übertragenen Daten werden, wenn sie die Prüfung erfolgreich durchlaufen haben, im Bilddatenspeicher 5 auf die jeweilige Bildzone bezogen, abgelegt. Außerdem wird an die Anzeigeeinrichtung 9 wieder ein Freigabesignal gegeben, so daß sichtbar wird, daß das Densitometer für andere Arbeiten wieder frei ist. Schließlich wird an der Anzeigeeinrichtung 10 in der Digitalanzeige die Bildzone auf die nächste, innerhalb eines vorgegebenen Meßzyklus festgelegte Bildzone umgeschaltet. Damit kann die Datenerfassung für die nächste Bildzone vorgenommen werden.

Anstatt eines Densitometers kann für die Datenerfassungseinrichtung selbstverständlich auch ein Spektralphotometer verwendet werden. Hierzu sind lediglich die Auswertealgorythmen im Rechner 1 entsprechend anders zu gestalten.

In Fig. 4 ist ein für die Datenerfassung geeignetes Handdensitometer 12 dargestellt. Es besteht aus einem schwenkbaren Meßkopf 13 und einem Fuß mit Peileinrichtung 14. Mit Hilfe der Peileinrichtung 14 kann das Densitometer an beliebigen Positionen, die ausgemessen werden sollen, freiverschiebbar aufgesetzt werden. Das Handdensitometer 12 ist über eine Datenleitung 15 mit dem Rechner 1 verbunden. Am Handdensitometer 12 bzw. am Meßkopf 13 ist eine optische Anzeige 16 angebracht. Sie kann z.B. mit Hilfe von Klammern auf den Meßkopf aufgesteckt werden oder mit Hilfe eines Gummibandes daran festgehalten werden. Sie ist daher an allen möglichen Bauformen von Densitometern einsetzbar. Die optische Anzeige ist über zwei Leitungen 17 ebenfalls mit dem Rechner 1 verbunden. In Bereitschaftsposition steht der Meßkopf 13 des Densitometers 12 schräg nach oben, wie dargestellt. Dabei sind die Anzeigeeinrichtungen 9, 10 auf der optischen Anzeige gut sichtbar. Der Rechner 1 steuert die Leuchtdioden 9 bzw. die Digitalanzeige 10 so an, daß das Bedienungspersonal direkt über die vorzunehmenden bzw. möglichen Bedienungshandlungen informiert ist. Beim Niederdrücken des Meßkopfes 13, d.h. bei der Ausmessung einer bedruckten Stelle hinsichtlich ihrer Farbdichtewerte werden die Leuchtdioden 9 so geschaltet, daß einerseits durch Aufleuchten einer Leuchtdiode in rot dargestellt wird, daß das Densitometer momentan mit einer Messung beschäftigt ist. Derweil ist eine zweite Leuchtdiode nicht beleuchtet. Wenn die Daten in den Rechner 1 übertragen sind und dort geprüft worden sind, leuchtet die zweite Leuchtdiode entweder mit rotem Blinklicht oder in grün. Rotes Blinklicht bedeutet Fehlmessung bzw. unvollständige Datenübertragung und grünes Licht bedeutet die Messung war in Ordnung und der Meßvorgang kann weitergehen. Danach wird auch die erste Leuchtdiode wieder auf grün geschaltet. Gleichzeitig wird eine Digitalanzeige, wie bereits beschrieben, die in der vorher festgelegten Meßfolge bestimmten nächsten Bildzone angezeigt, mit ihrem Buchstaben oder ihrer numerischen Reihenfolge. Die Bedienungsanzeige am Densitometer ist also bezüglich ihrer Verschaltung vom Densitometer unabhängig und dient lediglich zur konkreten und schnellen präzisen Information des Bedienungspersonals am Meßort.

Die beschriebenen Abläufe sind für die Rationalisierung und Vereinfachung von Farbregelanlagen gedacht. Hierbei fallen insbesonders aufwendige automatische Farbmeßeinrichtungen weg. Außerdem kann mit dem freipositionierbaren Handdensitometer 12 an beliebigen Stellen innerhalb des Druckbogens X gemessen werden. Selbstverständlich muß der Farbkontrollstreifen nicht weggelassen werden, sondern man kann mit Hilfe des Handdensitometers natürlich auch an ausgewählten Farbmeßfeldern innerhalb des Farbkontrollstreifens Messungen durchführen. Weiterhin ist es allerdings möglich, das Densitometer auch zur Ausmessung von bestimmten, für den Drucker aus seiner Erfahrung heraus als kritisch bekannten Stellen zu benutzen. Die Art der Anzeige ist nicht auf die beschriebene optische Anzeige 16 mit Leuchtdioden 9 und Digitalanzeige 10 beschränkt. Hier sind z.B. auch akustische Anzeigevorrichtungen denkbar.

### Bezugszeichenliste

- 1: Rechner
- 2: Bildzonenspeicher
- 3: Eingabeeinrichtung
- 4: Datenerfassungseinrichtung
- 5: Bilddatenspeicher
- 6: Datenbus
- 7: Farbdosiereinheiten
- 8: Densitometer
- 9: Anzeigeeinrichtung (Leuchtdiode)
- 10: Anzeigeeinrichtung (Digitalanzeige)
- 11: Auswerteeinheit
- 12: Handdensitometer
- 13: Meßkopf
- 14: Peileinrichtung
- 15: Datenleitung
- 16: Optische Anzeige
- 17: Leitung
- X: Druckbogen
- A: Bildzone
- B: Bildzone
- C: Bildzone

## Patentansprüche

1. Verfahren zum Erfassen von Daten eines Druckbildes für die Regelung der Farbzufuhr in Druckmaschinen, bei dem mittels eines fotoelektrischen Meßgerätes Daten erzeugt, in einem Speicher abgespeichert und mittels eines Rechners zur Ansteuerung einer zonal aufgeteilten Farbdosiereinrichtung ausgewertet werden,
**dadurch gekennzeichnet,**
daß das Druckbild entsprechend seinem Aufbau in Bildzonen aufgeteilt und diese Aufteilung abgespeichert wird, wobei jede Bildzone sich über unterschiedlich viele Zonen der Farbdosiereinrichtung erstrecken kann,
daß im Bildbereich jeder Bildzone mittels einem fotoelektrischen Handmeßgerät Daten erfaßt werden,
daß diese Daten in einem Rechner auf Vollständigkeit und Richtigkeit überprüft und bei erfolgreichen Prüfung abgespeichert und das Meßgerät daraufhin für eine nächste Messung freigegeben wird und bei nicht erfolgreicher Prüfung die Wiederholung einer Messung veranlaßt wird, und
daS die Regelung in den Zonen jeder Bildzone entsprechend der in den Bildzonen gewonnenen Meßwerten erfolgt.

2. Vorrichtung zur Durchführung des Verfahrens nach Anspruch 1, mit einem elektrischen Meßgerät zur Erzeugung von Daten, einem Speicher zum Abspeichern dieser Daten sowie einem Rechner, durch den die Auswertung der Daten zur Ansteuerung einer zonal aufteilten Farbdosiereinrichtung erfolgt,
**dadurch gekennzeichnet,**
daß eine Eingabeeinrichtung (3) zur Definition von frei wählbaren Bildzonen vorgesehen ist, die mit einer dem Rechner (1) vorgeschalteten Bildzonenspeicher (2) verbunden ist, daß über den Rechner (1) sowie einen Datenbus (6) eine Vielzahl der zonalen Farbdosiereinrichtung unter Berücksichtigung der im Bilddatenspeicher (5) und im Bildzonenspeicher (2) abgelegten Daten steuerbar ist und daß eine Anzeigeeinrichtung (9, 10) mit dem Rechner verbunden ist, vermittels dem der Betriebszustand eines fotoelektrischen Handmeßgerätes anzeigbar ist.

3. Vorrichtung nach Anspruch 2,
**dadurch gekennzeichnet,**
daß das fotoelektrische Handmeßgerät als ein Handdensitometer bzw. Handspektralphotometer ausgebildet ist, welches über eine Datenleitung (15) mit dem Rechner (1) verbunden ist.

4. Vorrichtung nach Anspruch 2,
**dadurch gekennzeichnet,**
daß der Abmusterungstisch mit den Bedienelementen der Steuereinrichtungen der zonal aufgeteilten Farbdosiereinrichtung als Eingabeeinrichtung (3) für die Definition der Bildzonen ausgebildet ist.

5. Vorrichtung nach Anspruch 2 und 3,
**dadurch gekennzeichnet,**
daß die Anzeigeeinrichtung (9, 10) für den Betriebszustand des fotoelektrischen Handmeßgerätes (4) eine optische Anzeige aus Leuchtdioden (9) für die Anzeige der die Datenerfassung und -übertragung betreffenden Signale und eine Digitalanzeige (10) zur Angabe einer Bezeichnung für die zu messende Bildzone aufweist.

6. Vorrichtung nach Anspruch 5,
**dadurch gekennzeichnet,**
daß die Anzeigeeinrichtung (9, 10) als Vorsetzeinheit selbständig mit dem Rechner (1) verbunden und lösbar an einem handelsüblichen fotoelektrischen Handmeßgerät anbringbar ist.

## Claims

1. Process for capturing data of a printed image for the control of ink feed in printing presses in which, by means of a photoelectric measuring device, data are generated, stored in a store and evaluated in a calculator for control of a zonally divided ink metering unit, characterised in that the printed image is divided corresponding to its make-up into image zones and this division is stored, wherein each image zone can extend over a differing number of zones of the ink metering device then in the image region of each image zone, data are captured by means of a photoelectric hand measuring device that these data are checked in a calculator for completeness and correctness and on successful examination are stored and the measuring device thereafter freed for a next measurement and on non-successful examination the repeat of a measurement is permitted, and that the control in the zones for each image zone takes place correspondingly to the measured value captured in the image zones.

2. Apparatus for carrying out the process according to Claim 1 with an electrical measuring device for generating data, a store for storing these data as well as a calculator, by which the evaluation of the data for control of a zonally divided ink metering device takes place, characterised in that an input device (3) for the definition of freely choosable image zones is provided, which is connected with an image zone store (2) connected to the calculator (1), that via the calculator (1) as well as a data bus (6) a plurality of the zone or ink metering unit is controllable taking into account the data deposited in the image data store (5) and in the image zone store (2), and that an indicator device (9, 10) is connected with the calculator by means of which the operational condition of a photoelectric hand measuring device can be indicated.

3. Apparatus according to Claim 2, characterised in that the photoelectric hand measuring device is constructed as a hand densitometer or hand spectrophotometer which is connected via a data lead (15) with the calculator (1).

4. Apparatus according to Claim 2, characterised in that the checking table with the operational elements of the control device for the zonally divided ink metering unit is constructed as an input device (3) for the definition of the image zones.

5. Apparatus according to Claim 2 and 3, characterised in that the indicator device (9, 10) for the operational condition of the photoelectric hand measuring device (4) has an optical indicator of light emitting diodes (9) to indicate the data capture and transfer of respective signals and a digital indicator (10) to give a characterisation of the image zone to be measured.

6. Apparatus according to Claim 5, characterised in that the indicator unit (9, 10) is connected as a slave unit connected independently with the calculator (1) and which can be applied releasably to a commercially customary photoelectric hand measuring device.

## Revendications

1. Procédé pour déterminer des données d'une image imprimée pour le réglage de l'alimentation en encre dans des imprimantes, dans lequel des données sont engendrées au moyen d'un appareil de mesure photoélectrique, stockées dans une mémoire, et exploitées au moyen d'un calculateur pour commander un dispositif de dosage d'encre partagé en zones, caractérisé en ce que l'image imprimée est partagée en zones d'image, de façon correspondant à sa constitution, et cette répartition est mémorisée, chaque zone d'image pouvant s'étendre sur des nombres différents de zones du dispositif de dosage d'encre, en ce que, dans la région de chaque zone d'image, des données sont détectées au moyen d'un appareil de mesure portatif photoélectrique, en ce que ces données sont vérifiées dans un calculateur en ce qui concerne leur intégralité et leur exactitude, et mémorisées, lorsque la vérification est couronnée de succès, et, ensuite, l'appareil de mesure est libéré pour une mesure suivante, et, lorsque la vérification n'est pas couronnée de succès, la répétition d'une mesure est effectuée, et en ce que le réglage dans les zones de chaque zone d'image est mis en oeuvre de façon correspondant aux valeurs de mesure obtenues dans les zones d'image.

2. Dispositif pour la mise en oeuvre du procédé selon la revendication 1, comportant un appareil de mesure électrique pour engendrer des données, une mémoire pour stocker ces données, ainsi qu'un calculateur grâce auquel est effectuée l'exploitation des données pour commander un dispositif de dosage d'encre partagé en zones,
caractérisé en ce qu'un dispositif d'entrée (3), pour la définition de zones d'image qui peuvent être librement choisies, est prévu, lequel est relié à une mémoire (2) de zones d'image, prévue en amont du calculateur (1), en ce que, par l'intermédiaire du calculateur (1) ainsi que d'un bus de données (6), une pluralité de dispositifs de dosage d'encre par zones peut être commandée en tenant compte des données stockées dans la mémoire de données d'image (5) et dans la mémoire de zones d'image (2), et en ce qu'un dispositif d'affichage (9,10) est relié au calculateur, au moyen duquel l'état de fonctionnement d'un appareil de mesure portatif photoélectrique peut être affiché.

3. Dispositif selon la revendication 2,
caractérisé en ce que l'appareil de mesure portatif photoélectrique est réalisé en tant que densitomètre portatif ou photomètre spectral portatif, lequel est relié au calculateur (1) par l'intermédiaire d'une liaison de données (15).

4. Dispositif selon la revendication 2,
caractérisé en ce que la table d'échantillonnage avec les éléments de manoeuvre des dispositifs de commande du dispositif de dosage d'encre partagé en zones est réalisée en tant que dispositif d'entrée (3) pour la définition des zones d'image.

5. Dispositif selon les revendications 2 et 3,
caractérisé en ce que le dispositif d'affichage (9,10) pour l'état de fonctionnement de l'appareil de mesure portatif photoélectrique (4) présente un affichage optique constitué de diodes luminescentes (9) pour l'affichage des signaux correspondant à la détection et au transfert des données, et d'un affichage numérique (10) pour fournir une désignation pour la zone d'image à mesurer.

6. Dispositif selon la revendication 5,
caractérisé en ce que le dispositif d'affichage (9,10), en tant qu'unité primaire, est relié de façon indépendante au calculateur (1) et peut être monté, de façon amovible, sur un appareil de mesure portatif photoélectrique commercial.
